# FASCICULE DE BREVET EUROPEEN

(11) **EP 0 110 479 B1**
(45) Date de publication et mention de la délivrance du brevet: **18.05.1988**
(21) Numéro de dépôt: 83201682.8
(22) Date de dépôt: 29.11.1983
(51) Int. Cl.: H01Q 1/38, H01Q 13/10

(54) **Antenne directive double pour hyperfréquences à structure mince**
Dünne Doppelstrahlerrichtantenne für Mikrowellen
Directive thin double antenna for microwaves

(30) Priorité: 03.12.1982 FR 8220290
(43) Date de publication de la demande: 13.06.1984
(73) Titulaire: TELECOMMUNICATIONS RADIOELECTRIQUES ET TELEPHONIQUES T.R.T., 75013 Paris (FR); Philips Electronics N.V., 5621 BA Eindhoven (NL)
(72) Inventeur: Canal, Yves Stéphane, F-75007 Paris (FR)
(74) Mandataire: Pyronnet, Jacques

(56) Documents cités:
- FR-A- 976 767
- FR-A- 2 309 122
- FR-A- 2 364 548
- FR-A- 2 507 825

## Description

L'invention concerne une antenne directive double pour hyperfréquences pouvant rayonner des ondes décimétriques ou centimétriques selon une plage angulaire étroite dont l'angle médian θₒ appartient à la plage 5°-85°, constituée géométriquement parlant par un volume de forme sensiblement parallélépipédique rectangle d'épaisseur e, de longueur L et de largeur Iₜ et, technologiquement parlant, d'un matériau support d'épaisseur h et de constante diélectrique eᵣ dont la surface est presque entièrement métallisée, ladite antenne étant destinée à être plaquée sur la paroi extérieure d'un missile ou d'un aéronef.

Un domaine d'application privilégié de telles antennes est celui des fusées de proximité ou de l'équipement radar d'un missile en émission ou en réception. Dans cette application on souhaite avoir un diagramme de rayonnement en forme de demi-nappe conique ou de nappe conique complète dirigée vers l'avant du missile,, avec un front de montée prononcé du lobe principal, qui est incliné de l'angle 8₀ par rapport à l'axe du missile. L'angle 8₀ appartient, pour cette application, à la plage 20°-70° et les lobes secondaires ayant un angle de tir voisin de 90° doivent avoir une amplitude réduite d'au moins 15 à 20 dB par rapport au lobe principal, de façon que le rayonnement en direction du sol, notamment, soit le plus atténué possible. D'autre part, une antenne installée sur la paroi extérieure d'un missile doit être de dimensions réduites et épouser autant que possible la forme généralement courbe de cette paroi afin de ne pas fausser les propriétés aérodynamiques de cette dernière et d'avoir une bonne tenue mécanique et un échauffement limité étant donné le déplacement du missile à vitesse élevée dans l'air. Une caractéristique essentielle de ce type d'antennes est de présenter un diagramme large en roulis, dont le relevé, lorsque l'antenne est plaquée sur un cylindre, est très voisin d'une cardioïde. De plus, du fait de l'onde progressive, le diagramme dans le plan méridien est directif et orientable en fonction de la fréquence d'utilisation. Enfin, la bande d'adaptation doit être de l'ordre de 15% pour un taux d'onde stationnaire de 2 (90% de la puissance transmise).

On connaît des antennes directives du type décrit en préambule notamment de l'article "Traveling- wave slot antennas" par J. H. Hines et al. publié dans Proceedings of the Ire (pages 16241631), volume 41, n° 11 de novembre 1953, IEEE New York (US). Cet article concerne en particulier une antenne directive à fente pour très hautes fréquences remplie d'un matériau diélectrique. Plus précisément, cette antenne connue est constituée par une gorge perpendiculaire au plan de masse, ce qui présente plusieurs inconvénients: l'antenne est à la fois trop large (profonde) et trop épaisse. L'excès de largeur (profondeur) rend difficile le placage de l'antenne sur la paroi d'un aéronef notamment, sa réalisation technologique est délicate, et la trop grande épaisseur ne permet pas de contrôler parfaitement le diagramme de rayonnement de l'antenne, même avec une association en réseau (surtout lorsque le diélectrique est constitué par de l'àir). En effet, une trop grande épaisseur entraîne des pertes, notamment des pertes par rayonnement très-élevées, si bien qu'on aboutit à des antennes relativement courtes, alors qu'une bonne antenne directive de ce type doit pouvoir encore rayonner à une distance du point d'alimentation égale à plusieurs fois la longueur d'onde dans l'air. On notera par ailleurs que la disposition de l'antenne perpendiculairement au plan de masse ne permet pas d'obtenir un diagramme en roulis large, surtout lorsque l'antenne est constituée par l'association en réseau d'au moins deux antennes élémentaires.

On connaît par ailleurs des antennes à structure mince faisant usage de la technologie des circuits imprimés, notamment du type décrit dans la demande de brevet français n° 2 481 526 au nom de la demanderesse. Cette dernière antenne présente les avantages d'encombrement réduit et de réalisation simple souhaités mais n'est pas directive: elle fonctionne comme une cavité, en mode résonnant, et rayonne à la façon d'un doublet, son diagramme ayant la forme d'un demi-tore (angle 8₀ égal à 90°) dont l'axe se confond avec l'axe de l'aéronef sur lequel elle est implantée. On connaît aussi du document FR-A-2 364 548 une antenne à microbande à deux fréquences utilisant la technologie des circuits intégrés et fonctionnant en mode résonnant avec un diagramme de rayonnement largement ouvert à chacune des fréquences de fonctionnement. D'autres antennes connues telles qu'antennes pavés ou antennes plates utilisant la technologie des circuits imprimés fonctionnent aussi à la façon d'un doublet, ce qui les exclut aussi du champ d'application souhaité pour la présente invention.

Un but de la présente invention est de réaliser une antenne directive double à structure mince de réalisation simple.

Un autre but de l'invention est de réaliser une antenne directive double à structure mince dont le diagramme en roulis soit le plus large possible.

Encore un autre but de l'invention est de réaliser une antenne directive double à structure mince dont le diagramme en tangage présente des lobes secondaires très atténués pour un angle de tir voisin de 90°.

Encore un autre but de l'invention est de réaliser une antenne directive double à structure mince dont le diagramme en tangage présente des lobes secondaires très atténués.

Ces buts sont atteints et les inconvénients de l'art antérieur sont atténués ou supprimés grâce au fait que l'antenne définie en préambule est remarquable en ce que la partie rayonnante de l'antenne au seul emplacement de laquelle le matériau diélectrique est en contact avec le milieu ambiant, compte non tenu de la présence d'un radôme éventuel, se réduit à une bande rectiligne de largeur fixe d, qui s'étend sur une première grande face dudit parallélépipède dans le sens de la longueur de façon à partager en deux demi-surfaces métallisées sensiblement égales ladite première grande face, la largeur d de ladite bande étant de l'ordre de plusieurs unités de fois l'épaisseur e, la deuxième grande face métallisée constituant le plan de masse de l'antenne, les deux grandes faces étant reliées au niveau de leurs bords latéraux externes par des courts-circuits, qu'une ligne microruban qui traverse ladite bande relie électriquement lesdites deux demi-surfaces en des points de leur bord libre dont la position prédéterminée se situe à proximité d'une première extrémité de chacune desdites demi-surfaces, que la prise de l'antenne est située en un point prédéterminé de ladite ligne microruban, que l'épaisseur e est de l'ordre de celle d'un circuit imprimé, la longueur L étant, avec l'épaisseur e, dans un rapport tel que l'énergie réfléchie à la deuxième extrémité éloignée de chacune desdites demi-surfaces soit en substance négligeable, et étant en tout état de cause supérieure à deux fois la longueur d'onde À de l'onde à émettre, et que la largeur It, somme des largeurs respectives l₁ 1₂ desdites demi-surfaces et de la dimension d est comprise entre 0,2 À et 0,6 λ.

L'idée de base de l'invention consiste à réaliser en premier lieu une antenne directive élémentaire à fente continue de forme parallélépipédique comportant entre ses deux grandes faces métallisées, un matériau diélectrique mince, et au moins un court-circuit qui s'étend sur une face moyenne, l'autre face moyenne constituée par du diélectrique constituant une fente de rayonnement et l'une des grandes faces métallisées qui s'étend au-delà de la fente constituant le plan de masse, puis à jumeler deux de ces antennes en les mettant en regard, au niveau de la fente, leurs plans de masse étant confondus. En agissant sur certains paramètres tels notamment la largeur 1₁, respectivement 1₂ de l'une ou l'autre antenne élémentaire, le décalage longitudinal entre antennes élémentaires, la position de la prise sur la ligne microruban qui alimente les deux antennes élémentaires, ou la largeur d de la bande non conductrice qui sépare les deux antennes élémentaires il est alors possible d'obtenir sensiblement tel ou tel diagramme de rayonnement désiré.

Pour tous les modes de réalisation décrits ci-dessus, les points communs entre ladite ligne microruban et ledit bord libre de chaque demi-surface se situent de préférence à une distance sensiblement égale à: N₄ cos θₒ par rapport aux premières extrémités respectives desdites demi-surfaces.

Selon un premier mode de réalisation préféré de l'invention, l'antenne est remarquable en ce que lesdites deux demi-surfaces métallisées sont décalées longitudinalement d'une distance D inférieure ou égale à A pour créer entre leurs bords libres un déphasage géométrique de valeur prédéterminée, ladite ligne microruban présentant une partie longitudinale qui s'étend sur une longueur sensiblement égale à D au milieu de ladite bande.

En prenant deux antennes élémentaires de largeur(s) égale(s) ou sensiblement égale(s) et en décentrant suffisamment la prise de l'antenne sur ladite partie longitudinale il est possible d'obtenir, avec ce premier mode de réalisation, que les points de contact entre la ligne microruban et lesdites deux demi-surfaces présentent un déphasage électrique propre à assurer en substance l'addition des champs engendrés en phase pour l'angle 6ₒ prédéterminé de part et d'autre de ladite bande en tout point où les bords libres desdites deux demi-surfaces sont en regard.

Un deuxième mode de réalisation préféré dans lequel il n'y a sensiblement pas de décalage longitudinal entre les deux demi-surfaces métallisées (les deux antennes élémentaires) est remarquable en ce que ladite ligne microruban s'étend en substance perpendiculairement à ladite bande et comporte sensiblement en son centre ladite prise, et que lesdites deux moitiés de surface métallisées ont des largeurs l₁ et 1₂ légèrement différentes et qui varient le long de l'antenne, de façon que le bord extérieur d'une demi-surface présente une forme légèrement convexe alors que l'autre demi-surface présente un bord extérieur de forme légèrement concave, de sorte que les champs engendrés de part et d'autre de ladite bande soient en substance en opposition de phase à proximité de ladite première extrémité de l'antenne et en phase au milieu de l'antenne.

La distribution des champs dans le plan méridien le long d'une telle antenne présente une enveloppe en cosinus qui se rapproche d'une loi gaussienne pour laquelle les lobes secondaires seraient théoriquement inexistants. Tout en étant présents, les lobes secondaires ainsi obtenus sont très atténués par rapport au lobe principal.

Un troisième mode de réalisation est remarquable en ce que l'antenne selon l'invention est sectorielle et comporte à cet effet une ligne microruban qui s'étend en substance perpendiculairement à ladite bande et qui est munie sensiblement en son centre de ladite prise, et que la largeur l₁, respectivement 1₂, de chaque demi-surface est constante, les dimensions 1₁ et 1₂ différant entre elles de quelques pour cent.

Un quatrième mode de réalisation de l'antenne directive selon l'invention pour laquelle un bon diagramme en roulis sensiblement en forme de cardioïde est requis est remarquable en ce que ladite bande présente une largeur d réduite de l'ordre de deux fois l'épaisseur e de l'antenne.

La description qui suit, en regard des dessins annexés, le tout donné à titre d'exemple, fera bien comprendre comment l'invention peut être réalisée.
La figure 1 représente une antenne élémentaire sur la base de laquelle est construite l'antenne selon l'invention.
La figure 2 est un schéma électrique équivalent d'une section transversale de l'antenne élémentaire.
La figure 3 représente un premier mode de réalisation de l'antenne double selon l'invention.
La figure 4 représente la loi d'illumination type de l'antenne selon la figure 3.
La figure 5 est le diagramme de rayonnement en tangage de l'antenne selon la figure 3.
La figure 6 est le diagramme de rayonnement en roulis de l'antenne selon la figure 3.
La figure 7 représente en trait interrompu un deuxième mode et, en trait plein un troisième mode de réalisation de l'antenne selon l'invention.
La figure 8 représente la loi d'illumination type de l'antenne selon la figure 7.
La figure 9 est le diagramme de rayonnement en tangage du deuxième mode de réalisation de l'antenne.
La figure 10 est le diagramme de rayonnement en tangage du troisième mode de réalisation de l'antenne.
La figure 11 est le diagramme de rayonnement en roulis de l'antenne selon la figure 7.
La figure 12 représente un quatrième mode de réalisation de l'antenne selon l'invention.
La figure 13 est le diagramme de rayonnement en tangage de l'antenne selon la figure 12.
La figure 14 illustre une disposition prise pour maîtriser l'adaptation de chaque demi-surface à la prise d'antenne commune.

L'antenne AE représentée à la figure 1 est destinée à émettre ou recevoir des ondes de très hautes fréquences, de l'ordre de plusieurs GHz (ondes décimétriques ou centimétriques). Elle est constituée par deux plans conducteurs 1 et 2, constituant ses plus grandes faces, reliées par une paroi étroite 3 perpendiculaire également conductrice dite paroi en court-circuit, délimitant ainsi une zone 4 indiquée en trait interrompu qu'on appelle fente de rayonnement. L'espace compris entre les plans 1, 2 et 3 peut contenir de l'air mais est de préférence rempli de matériau diélectrique tel que du verre époxy ou du verre téflon par exemple dont l'épaisseur h est de l'ordre de grandeur du mm pour le verre téflon et de quelques mm pour le verre époxy. L'antenne est alimentée en un point P de la face 1 qui est appelée face d'alimentation, la face 2 qui lui est opposée constituant le plan de masse. Ce plan de masse métallisé comporte au moins la partie rectangulaire située en regard de la face 1. Pour faciliter la description, on considère que l'antenne est formée à partir d'un parallélépipède rectangle contenant le diélectrique, de longueur L, de largeur I et d'épaisseur e (épaisseur hors tout) dont au moins les deux grandes faces (Lx I) et une face de surface moyenne (Lxe) sont métallisées, les petites faces (Ixe) étant ou non métallisées. Des axes de coordonnées perpendiculaires o̅x, o̅y, o̅z sont choisis tels que l'axe o̅z qui est parallèle à l'axe de l'aéronef ou du missile support de l'antenne s'étende dans le sens de la longueur L de l'antenne, l'axe o̅x dans le sens de la largeur 1 et l'axe o̅y dans le sens de l'épaisseur e. La longueur L de l'antenne est de l'ordre d'au moins deux fois la longueur d'onde À de l'onde que l'on souhaite émettre ou recevoir et la largeur 1 au moins dix fois plus faible que L. Avec l'épaisseur e indiquée ci-dessus et le point d'alimentation P se trouvant placé à proximité de la fente et à une distance zₐ d'une paroi étroite de l'ordre de λ/4 cos θₒ, on constate que le diagramme de rayonnement obtenu est directif, c'est-à-dire que le diagramme en tangage, _{'} dans le plan méridien yoz, présente un lobe principal dans une direction o̅u qui fait un angle aigu θ° par rapport à l'axe oz. Le diagramme de rayonnement de l'antenne a une forme de demi-nappe conique pour le lobe principal et chaque lobe secondaire; il est symétrique par rapport au plan méridien, et le diagramme en roulis, pris sur un cône de centre 0 et d'axe oz, affecte la forme d'une cardioïde pour n'importe quelle valeur de l'angle e lorsque l'antenne est plaquée le long de la méridienne d'une surface de révolution, soit le diagramme en roulis le plus large qu'il soit possible d'obtenir. Un tel diagramme implique que l'antenne fonctionne dans le mode résonnant dans le sens o̅x et dans le mode quidé (ondes progressives) dans le sens o̅z. Dans ce type d'antenne, le vecteur champ électrique est maximum au niveau de la fente 4 ou plus précisément à quelques dixièmes de millimètre au-delà de la fente et nul au niveau de la paroi en court-circuit 3. La théorie simplifiée qui suit permet de prévoir de façon à peu près correcte le fonctionnement de l'antenne élémentaire de la figure 1 en fonction des paramètres dimensionnels, de la fréquence et du matériau diélectrique mis en jeu.

La théorie utilisée de façon préférentielle est celle de l'admittance réduite transverse comme traitée dans l'ouvrage: "Waveguide Handbook" publié chez Mac Graw Hill en 1951, dans Radiations Laboratories Series, volume 10, chapitres n° 4 et 6 notamment. Considérons l'antenne élémentaire de la figure 1. L'application du principe de la résonance transverse conduit au schéma électrique équivalent de la figure 2 sur laquelle 1 désigne la largeur de l'antenne, prise ici comme longueur de la ligne hyperfréquence transverse d'impédance caractéristique Z_{c} de vecteur d'onde (projeté sur ox): kₓ · o̅ et fermée par l'impédance Z,, cette dernière tenant compte de toutes les impédances extérieures à l'antenne ramenées dans le plan 4 (fi_{Q}ure 1), plan Qu'on appelle fente ravonnante dans la suite du texte. On peut écrire: En posant: et G, B, a et b étant des nombres réels, l'égalité (1) peut s'écrire: d'autre part, l'équation de propagation de l'antenne s'écrit: avec
a_{z} désignant l'atténuation linéique le long de l'axe oz
β_{z}=2π/λg, λg désignant la longueur d'onde de l'onde guidée dans l'antenne, suivant l'axe oz;
k=2π/λ, À désignant la longueur d'onde dans l'air;
εᵣ désignant la constante du matériau diélectrique remplissant l'antenne.
On pose aussi:

λₓ étant la longueur d'onde de l'onde guidée suivant l'axe ox.
En combinant les relations (4) et (8) (parties réelles) on obtient:
d'autre part, en combinant les relations (3), (5) et (6), on obtient:

A ce stade des calculs on s'efforce d'évaluer les paramètres G et B du type de structure d'antenne représenté à la figure 1. Soient deux plans conducteurs parallèles distants de 2 h. Si l'on se réfère à la page 179 du "Waveguide Handbook" déjà cité, et en utilisant la théorie de l'image électrique, l'admittance de fente est, en supposant que le diélectrique s'arrête au plan 4 de la fente de rayonnement: avec: e=2,718 (à ne pas confondre avec l'épaisseur hors tout de l'antenne qui n'intervient pas dans les calculs);
λ' étant la longueur d'onde de l'onde guidée dans le plan xoy comptée dans l'air, alors que Àₓ est comptée dans le diélectrique.
λ' peut être déterminé à partir des équations de propagation dans le diélectrique (formule (5)) et dans l'air (formules (5) et (8) dans lesquelles λₓ serait remplacé par À').
Tous calculs faits, il vient:
On notera que, par définition, l'angle θ_{°} de la direction du rayonnement maximal est lié à À, Àg et λ' par les relations: Les formules (12) et (13) ne tiennent pas compte du fait que le plan de masse 2 de l'antenne est recouvert d'un matériau diélectrique de constante εᵣ et de hauteur h. Pour tenir compte du chemin parcouru par l'onde rayonnée par le plan 4 dans ce diélectrique, on considère que la fente 4 est recouverte par un radôme d'épaisseur d et de constante diélectrique εᵣ. Dès lors la théorie des lignes donne, dans le cas où: d«λₓ: d représentant la longueur du chemin moyen parcouru dans le "radôme". d peut être déterminé à partir de la loi de Descartes et des courbes données aux pages 344 et 348 du "Waveguide Handbook"; tous calculs faits, il vient: ce qui conduit notamment à:
d=₀,33₇ h pour le verre époxy (εᵣ=4,5)
d=0,490 h pour le verre téflon (εᵣ-2,55).

L'expression de B devient alors:

L'influence du "radôme" sur G (formule (12)) consiste en une réduction de hauteur h apparente dans la formule (12). En utilisant la théorie de l'image électrique et en associant la répartition de l'énergie en roulis et la hauteur apparente H₃, on déduit que la nouvelle valeur à adpoter pour G est:

L'antenne de la figure 1 peut en outre, pour diverses raisons, être recouverte d'une pellicule diélectrique d'épaisseur h' et de constante diélectrique s'. La théorie des lignes conduit, ainsi que précédemment, à rajouter à B un terme de la forme: pour h'«λₓ Les formules finalement retenues pour G et B sont donc:
avec h«λₓ et h'«λₓ

En résolvant le système constitué par les quatre équations (9), (14), (20) et (21) on obtient les valeurs de G et B en fonction des caractéristiques de l'antenne: h, h', εᵣ, e', À, I.

On notera par ailleurs que a et b s'expriment en fonction des grandeurs G et B (voir formules (3) et (4)). Les valeurs de α_{z} et β_{z} (formules (10) et (11)) peuvent finalement être obtenues, par l'intermédiaire des valeurs de G et B et de a et b en fonction des six caractéristiques de l'antenne indiquées ci-dessus.

Pour pouvoir déterminer le diagramme de l'antenne il faut encore intégrer les pertes ohmiques et diélectriques liées aux matériaux utilisés. Ces pertes sont référencées α_{zo}, l'atténuation totale dans la direction oz étant référencée α_{zt}, avec:

Le calcul des pertes ohmiques notées α₁, peut s'effectuer à partir de l'expression littérale de la puissance transportée entre deux sections transversales distantes de Δz de l'antenne puis en utilisant les équations de Maxwell pour les modes TE.

Les pertes diélectriques α₂ sont dues au fait que la constante diélectrique d'un matériau s'exprime par un nombre complexe, soit:

L'atténuation linéique en champ d'une onde progressive dans un tel milieu s'exprime alors par: Tous calculs faits, on obtient finalement: p étant la résistivité du métal qui recouvre l'antenne, comptée relativement à celle du cuivre, λg étant sensiblement égal à:

Les formules indiquées ci-dessus s'appliquent à une section transversale de l'antenne élémentaire selon la figure 1. On cherche à partir de cette étape à déterminer par le calcul le diagramme dans le plan méridien de l'antenne, c'est-à-dire le diagramme en tangage, le diagramme en roulis étant quant à lui généralement voisin d'une cardioïde lorsque l'antenne est plaquée sur une génératrice d'un cylindre.

Le diagramme dans le plan méridien est obtenu à partir de la loi d'illumination des champs rayonnes. Soit l'antenne de la figure 1 dont on suppose, à titre de généralisation, que la largeur I varie en fonction de z. On obtient de ce fait une variation de aₜ et β_{z} en fonction de z. En appelant N la longueur rayonnante de l'antenne, on peut discrétiser la loi I(z) avec un pas p tel que N/p soit entier. Dès lors l'antenne se présente suivant le schéma ci-dessous:

A partir des expressions de α_{zt} et β_{z}, il est possible de calculer le champ pour chaque section transversale de l'antenne (z=0, p, 2p, ..., ip, ..., p N/p), soit: le coefficient C qui concerne l'énergie réfléchie en bout d'antenne étant tel que:
C²=₁ lorsqu'il n'y a pas de charge adaptée en bout d'antenne.

C²=₀ lorsqu'il y a une charge adaptée idéale en bout d'antenne, C étant en général un nombre complexe.

Les coefficients Ai et A'i, respectivement Bi, B'i s'expriment de façon connue en fonction d'une sommation partielle limitée à i des termes de la suite des valeurs de α_{zt} respectivement β_{z} en fonction de i: et

Pour connaître la loi d'illumination des champs rayonnés, on remarque qu'entre z=ip et z=(i+1)p; l'atténuation linéique totale est: alors que la contribution à cette atténuation due au rayonnement est de: Ceci signifie que le rapport au point z=ip entre champ rayonné et champ dans l'antenne est: D'où la loi d'illumination des champs rayonnés: Le diagramme s'obtient par sommation par rapport à i: Γ(θ) représentant le niveau d'énergie rayonné à grande distance dans la direction 8 (prise dans le plan méridien yoz).

Les antennes multiples selon l'invention décrites ci-dessous, qui sont constituées de deux antennes élémentaires selon la figure 1 jumelées, possèdent deux lois d'illumination indépendantes·ou sensiblement indépendantes. Pour obtenir le diagramme d'une telle antenne, le diagramme en tangage notamment, il suffit d'ajouter les champs rayonnés le long de oz, puis d'appliquer la formule (27) comme on l'appliquerait à l'antenne élémentaire.

L'antenne de la figure 1 pour laquelle la largeur 1 serait constante le long de oz, aurait une loi d'illumination exponentielle en amplitude et le premier lobe secondaire se situerait à -7 dB seulement en dessous du lobe principal. En faisant varier I en fonction de z pour cette antenne on rend α_{zt} et β_{z} variables en fonction de z. La variation de α_{zt} entraîne une fluctuation d'amplitude de la loi exponentielle et la variation de β_{z} crée une fluctuation plus importante de la loi de phase. Ces deux phénomènes contribuent à élargir le lobe principal, ce qui s'accompagne, de façon connue, d'un abaissement des lobes secondaires. L'abaissement le plus grand qu'il est possible d'obtenir ainsi pour les lobes secondaires est de -11 dB environ en dessous du lobe principal. D'autre part, l'absence de charge adaptée, en bout d'antenne, peut créer une onde réfléchie dont la phase et l'amplitude peuvent modifier en le rabaissant tel ou tel lobe secondaire, mais au prix de l'apparition d'un lobe arrière correspondant au lobe principal de l'énergie réfléchie. De plus il est difficile d'obtenir un angle 9ₒ élevé, de l'ordre de 70° avec une antenne élémentaire. Les performances de l'antenne élémentaire sont donc limitées et Insuffisantes pour les applications envisagées. Par contre, deux de ces antennes appariées selon l'invention comme décrit ci-dessous permettent d'obtenir des diagrammes de rayonnement très intéressants.

Pour tous les modes de réalisation d'antenne double décrits ci-dessous, l'antenne se présente comme un volume de forme sensiblement parallélépipédique rectangle d'épaisseur e, de longueur L et de largeur 1, et, du point de vue technologique, elle est constituée par un matériau support de constante diélectrique eᵣ, par exemple du verre époxy ou du verre téflon, dont la surface est presque entièrement métallisée. La partie rayonnante de l'antenne au seul emplacement de laquelle le matériau diélectrique interne est en contact avec le milieu ambiant (sauf présence d'un radôme éventuel) se réduit à une bande de largeur fixe d, qui s'étend sur une grande face du parallélépipède dans le sens de la longueur de façon à partager cette grande face en deux demi-surfaces métallisées sensiblement égales, la largeur d étant de l'ordre de plusieurs fois la dimension e. La deuxième grande face métallisée constitue le plan de masse de l'antenne. Les deux grandes faces sont reliées au niveau de leurs bords extérieurs par des courts-circuits (parois métallisées ou trous métallisés alignés). Une ligne microruban qui traverse la bande de largeur d relie électriquement les deux demi-surfaces en des points de leur bord libre près d'une extrémité métallisée de chacune des demi-surfaces et comporte en un point prédéterminé la prise de l'antenne. L'épaisseur e est de l'ordre de celle d'un circuit imprimé. La longueur L est supérieure à 2À et, d'une façon générale, dans un rapport tel avec l'épaisseur e, que l'énergie réfléchie à l'extrémité éloignée de l'antenne soit en substance négligeable. La largeur Iₜ de l'antenne est comprise entre 0,2 À et 0,6 À. On reconnaît dans cette définition générale de tous les modes de réalisation décrits ci-dessous l'accouplement de deux antennes élémentaires dont les plans de masse seraient confondus et dont les plans alimentés respectifs s'identifieraient avec les deux demi-surfaces métallisées de l'antenne double.

L'antenne double représentée à la figure 3 constitue un premier mode de réalisation de l'invention et résulte de l'association de deux antennes élémentaires en général identiques (au moins en ce qui concerne la loi I(z)). En plus de la définition générale donnée ci-dessus, cette antenne se caractérise par un décalage longitudinal des deux demi-surfaces 6, 7 d'une distance D prédéterminée, par le fait que la dimension d est de l'ordre de 6 à 8 fois supérieure à l'épaisseur e et que la ligne microruban 8 présente une partie longitudinale qui s'étend sur une longueur sensiblement égale à D au milieu de la bande 11 de largeur d. On notera que l'extrémité proche de l'alimentation de la demi-surface 6 ainsi que l'extrémité éloignée de l'alimentation de la demi-surface 7 sont, sur la figure 3, constituées par un alignement de trous métallisés tels que 12 qui mettent localement en contact les deux grandes faces, constituant ainsi des courts-circuits.

Le diagramme de l'antenne selon la figure 3 peut être modelé en faisant en sorte d'additionner les champs en phase dans la direction principale souhaitée et, de plus, additionner les champs en opposition de phase dans une direction que l'on souhaite ne pas éclairer. Ceci peut être obtenu en agissant sur le paramètre D et/ou sur le déphasage électrique entre les points d'alimentation P₆ et P₇ réalisé grâce au choix de l'emplacement de la prise de l'antenne sur la ligne microruban, par exemple en un point 13. Toutefois la composition des champs fait intervenir non seulement la dimension D mais aussi la dimension d qui est la distance approximative séparant les centres de phases de chaque antenne. En comparaison de l'antenne élémentaire de la figure 1 qui présente au moins l'avantage de posséder un excellent diagramme en roulis, ceci se traduit par une réduction de la largeur du diagramme en roulis d'autant plus importante que d est grand et que la différence de phase entre les champs des deux demi-antennes est plus importante dans la direction 6 éclairée. Que la loi de phase soit constante ou non, le long de l'antenne, la loi d'amplitude présente l'aspect général du schéma de la figure 4. En a est représenté en fonction de z le champ rayonné par la demi-antenne (demi-surface) 7, en b le champ rayonné par la demi-antenne (demi-surface) 6 et en c la composition, c'est-à-dire l'addition de ces champs. Chaque courbe en trait interrompu 15, 16, 17, représente l'amplitude du champ incident E(z) à un instant donné, chaque courbe en trait mixte l'amplitude du champ réfléchi à l'extrémité de l'antenne éloignée du point d'alimentation, et chaque courbe en trait plein 18, 19, 21 l'enveloppe du champ incident dont la phase varie au cours du temps. Le déphasage géométrique D apparaît clairement sur la figure. Si la prise d'antenne se situait au milieu de la ligne microruban, le déphasage électrique entre les courbes 15 et 16 serait égal à 180°. Sur la figure 4 les champs instantanés représentés en 15 et 16 sont en phase ce qui correspond à un emplacement dissymétrique de la prise sur la ligne microruban 9 propre à assurer l'opposition de phase des champs électriques entre les points d'alimentation P₆ et P₇ des demi-antennes. L'établissement de ce déphasage électrique quel qu'il soit est à la portée de l'homme du métier et on notera que pour obtenir l'opposition de phase entre P₆ et P₇ deux points sont possibles pour l'emplacement de la prise sur la ligne microruban. Le résultat obtenu (figure 4c) est l'émission d'un champ de valeur moyenne à l'extrémité de l'antenne proche de l'alimentation, de valeur élevée en milieu d'antenne sans discontinuité marquée au passage de la paroi en court-circuit 12 proche de l'alimentation (figure 3), et de valeur faible à l'extrémité éloignée de l'alimentation. La loi d'amplitude idéale pour réduire au maximum les lobes secondaires résulterait pour l'enveloppe des champs rayonnés en une courbe de Gauss, comme représenté en 22 à la figure 4c. Cette loi d'amplitude conduirait facilement à -30 dB en dessous du lobe principal pour tous les lobes secondaires. La courbe 21, bien qu'elle possède des discontinuités assez marquées constitue une ébauche de la courbe 22 meilleure que la courbe 18 ou 19. Sur la figure 4, le choix des déphasages géométrique et électrique de l'antenne constitue une optimisation en ce sens que le déphasage géométrique correspond sensiblement à la longueur d'onde du champ E(z) et que le déphasage électrique choisi atténue au maximum la discontinuité des champs au passage de la paroi en court-circuit proche de la ligne microruban 8.

On notera que la discontinuité des champs au passage de l'autre paroi en court-circuit est plus difficile à maîtriser mais dans le même temps de moindre importance car les champs rayonnés y sont plus faibles. L'application numérique qui suit permet de préciser les performances de l'antenne de la figure 3. L'antenne dont on indique ci-dessous les caractéristiques a été réellement fabriquée et son diagramme de rayonnement a été mesuré, le diagramme en tangage ayant aussi été calculé à partir de la théorie résumée plus haut.

Une antenne dite associée selon la figure 3 présente par exemple les caractéristiques suivantes:

La longueur rayonnante étant de 3,3 λ, cette antenne se classe parmi les antennes "courtes".

Le diagramme en tangage est indiqué à la figure 5 sur laquelle on a représenté en 23 en trait plein la courbe d'amplitude des champs rayonnés mesurés et en 24 en trait interrompu la courbe d'amplitude des champs rayonnés calculés, les ordonnées étant figurées en dB après normalisation des courbes telle que leur sommet se corresponde en amplitude et les abscisses en degrés, selon la représentation cartésienne classique. Pour le diagramme de la figure 5, la fréquence de fonctionnement utilisée pour le calcul est de 3,08 GHz et la fréquence expérimentale de 3,1 GHz. On observe une assez bonne concordance entre la théorie et l'expérience. L'angle θ_{°} est voisin de 60° et les lobes secondaires voisins de 90° sont rabaissés à -20 dB, la direction 90° constituant ainsi une direction aveugle.

Le diagramme en roulis, figure 6, a été mesuré avec l'antenne dont les caractéristiques sont indiquées ci-dessus mais pour une fréquence de fonctionnement de 3,3 GHz. Le type de représentation est le même que pour le diagramme en tangage, l'angle ϕ porté en abscisse étant l'angle au centre d'un cône de centre 0 et d'axe oz, (p étant nul (ou égal à ±180°) dans le plan méridien. La fréquence étant supérieure de 200 MHz par rapport à la fréquence correspondant à la figure 5, le diagramme en tangage correspondant, non représenté, présente un lobe principal centré sur θ°=46°, soit 14° de moins que précédemment, et toujours une direction aveugle pour 8=90°. Le diagramme en roulis de la figure 6 a été mesuré pour trois valeurs de 8 qui apparaît ici comme paramètre. On observe un diagramme très large en forme de cardioïde dans la direction principale (8=46°), ce qui est recherché avant tout. Dans la direction aveugle (θ=90°) le diagramme en roulis s'éloigne notablement de la cardioïde, ce qui n'est pas gênant (on notera à cet égard que le diagramme en roulis d'une antenne élémentaire selon la figure 1 revêt la forme d'une cardioïde pour toutes les valeurs de 8).

Le taux d'ondes stationnaires (T.O.S.) de cette antenne peut être rendu excellent, la ligne microruban 8 étant pourvue de deux transformateurs d'impédance (non représentés) ramenant 50 Q sur la transition. Le T.O.S. mesuré est le suivant:
T.O.S. de -10 dB sur 450 MHz de bande (soit environ 15%)
T.O.S. de -15 dB sur 200 MHz de bande (soit environ 7%).

On notera d'une façon générale que le T.O.S. de toutes les antennes décrites dans ce texte peut être amélioré si nécessaire par un choix judicieux du matériau diélectrique utilisé et de son épaisseur, en relation avec la fréquence de fonctionnement envisagée. Le problème de l'adaptation est facilité pour l'antenne associée du fait que la dimension d est relativement grande et que, de ce fait, la partie médiane 9 de la ligne microruban qui s'étend longitudinalement ne perturbe pas le champ émis par chaque demi-antenne, ce qui permet de placer la transition (points P₆, P₇) en n'importe quel point du bord libre de chaque demi-antenne 6, 7. On peut aussi envisager des antennes associées pour lesquelles les largeurs des demi-surfaces 6 et 7 varient en fonction de z tout en conservant des antennes élémentaires identiques. L'antenne de la figure 3 est d'application dans le cas où l'antenne est courte (N'<5À), ce qui conduit aux caractéristiques de rayonnement décrites ci-dessus. Par contre, si la longueur disponible est plus importante il peut être préférable d'utiliser deux antennes élémentaires assemblées en réseau comme représenté à la figure 7.

Les antennes selon la figure 7 constituent un deuxième et un troisième modes de réalisation de l'invention. En plus de la définition générale indiquée ci-dessus juste avant la description des figures 3 à 6, cette antenne se caractérise par le fait que la ligne microruban 26 s'étend en substance perpendiculairement à la bande 27 de largeur d qui sépare les deux demi-surfaces 28 et 29 et aussi par le fait que ces deux demi-surfaces métallisées 28 et 29 ont des largeurs I₁ et I₂ légèrement différentes, ce qui donne à cette antenne double le qualificatif d'antenne complémentaire, les largeurs pouvant d'ailleurs varier en fonction de z comme décrit ci-dessous.

La prise de l'antenne se situe généralement au milieu de la ligne microruban, au point 31. Ces caractéristiques différentes de celles de l'antenne de la figure 3 entraînent des propriétés de rayonnement différentes.

La loi d'amplitude de l'antenne complémentaire présente l'aspect général du schéma de la figure 8 où l'on a adopté le même type de représentation que sur la figure 4. En a et b les champs instantanés émis par chaque antenne élémentaire 28, 29, sont représentés par les courbes en trait interrompu 32, 33 respectivement, l'enveloppe de ces champs, en trait plein, étant référencée 34, 35. Les courbes en trait mixte indiquent les champs réfléchis par l'extrémité de l'antenne éloignée du point d'alimentation en l'absence de charge adaptée. La figure 8c représente l'addition des courbes des figures 8a et 8b. Etant donnée la coïncidence sur l'axe oz du début de la partie rayonnante de chaque demi-antenne et du fait que la prise de l'antenne est centrée sur la ligne microruban, les champs émis à proximité immédiate des points P₂₈ et P₂₉ sont en opposition de phase et s'annulent l'un l'autre. Par ailleurs les longueurs d'onde guidées dans le sens longitudinal sont différentes entre les deux demi-antennes à cause des largeurs différentes de ces dernières. Il s'ensuit un déphasage progressif entre les champs émis le long de la bande 27 jusqu'à obtenir la concordance de phase de préférence vers le milieu de l'antenne, ce qui se traduit par un champ résultant maximal. En progressant encore vers l'autre extrémité de l'antenne, les champs rayonnés se retrouvent en opposition de phase et, de plus, leur amplitude respective diminue. Le résultat est (figure 8c), pour le champ résultant instantané la courbe en trait interrompu 36 et pour la courbe enveloppe des champs résultants la courbe en trait plein 37 qui se rapproche notablement de la courbe de Gauss théorique 22 sur la figure 4. La théorie et la pratique confirment bien ce fonctionnement de l'antenne, ce qu'illustrent les deux diagrammes en tangage des figures 9 et 10 obtenus pour deux variantes de l'antenne complémentaire de la figure 7.

Une première variante (deuxième mode de réalisation) consiste à incurver légèrement les parois latérales en court-circuit des deux demi-antennes, ce qui revient à rendre les largeurs I₁ et 1₂ variables en fonction de z. Ces parois latérales sont par exemple courbées comme indiqué en trait interrompu, l'une étant convexe (1₁ s'élargit vers le milieu de l'antenne), alors que l'autre est concave (1₂ s'amincit vers le milieu de l'antenne).

Une antenne complémentaire selon cette première variante présente par exemple les caractéristiques suivantes:

Loi donnant 1₁ et 1₂ en fonction de z pour les deux demi-antennes (en mm):

En passant sous silence les problèmes d'adaptation des deux demi-antennes qui seront traités plus loin, les diagrammes de rayonnement sont ceux représentés aux figures 9 pour le diagramme en tangage et 11 pour le diagramme en roulis où l'on a adopté le même mode de représentation que sur les figures 5 et 6 respectivement. Le diagramme en tangage révèle un angle de gain maximum θ_{°}=62° et des lobes secondaires rabaissés en dessous de -15 dB, les lobes secondaires les plus faibles étant obtenus surtout pour: θ<θ_{°}. Le roulis, figure 11, est relevé seulement pour la direction principale de rayonnement, soit θ=θ_{°}=62°. Etant donné le principe d'illumination choisi qui implique des déphasages entre les champs émis par les deux demi-antennes (voir figure 8) et du fait de la valeur relativement élevée de d qui n'est pas négligeable devant la longueur d'onde À, ce diagramme en roulis est plus étroit c'est-à-dire moins bon que le diagramme en forme de cardioïde. Cette particularité conduit à choisir, pour les calculs une grandeur G légèrement inférieure à celle indiquée par la formule 20 ci-dessus, soit:

L'adaptation de l'antenne conforme aux figures 9 et 11 a pu être réalisée de façon que l'on ait:

Dans ces conditions, le T.O.S. obtenu, sans charges adaptées est le suivant:
T.O.S. de -25 dB sur 100 MHz de bande (1,7%)
T.O.S. de -19 dB sur 400 MHz de bande (6,5%)
T.O.S. de -13 dB sur 700 MHz de bande (11,5%)
T.O.S. de -10 dB sur 900 MHz de bande (15%).

Ce T.O.S., excellent, est nettement supérieur à celui généralement requis, typiquement égal à -10 dB sur 100 MHz de bande.

Selon une deuxième variante de l'antenne de la figure 7, (troisième mode de réalisation), les largeurs 1₁ et 1₂ des demi-antennes sont fixes mais diffèrent légèrement entre elles, ce qui constitue un troisième mode de réalisation de l'invention.

Une antenne complémentaire selon cette deuxième variante présente par exemple des caractéristiques identiques à celle décrite aux paragraphes juste précédents sauf en ce qui concerne les largeurs qui ont ici pour valeur:

Sur la figure 10 sont représentés en trait interrompu le diagramme en tangage théorique et en trait plein le diagramme en tangage mesuré pour la même fréquence de 5,9 GHz qu'à la figure 9. Ces diagrammes présentent des lobes secondaires très faibles (inférieurs à -20 dB). Le lobe principal obtenu pour θ_{°}=66° est nettement plus large que sur la figure 9, ce qui fait de cette antenne une antenne sectorielle très appréciable pour certaines applications aux radars, d'autant plus qu'elle est peu encombrante et de réalisation extrêmement simple. On notera que le lobe principal se compose de deux lobes juxtaposés ayant sensiblement la même amplitude, ce qui explique le léger creux 38 que l'on observe au sommet de la courbe. Si, partant du diagramme de la figure 10 on augmentait progressivement la fréquence de fonctionnement, de l'ordre de 100 à 200 MHz, on observerait un décalage simultané vers la gauche des sommets de ces lobes, ces derniers ayant tendance à se rapprocher l'un de l'autre jusqu'à disparition du creux 38. A l'inverse, une diminution progressive de l'ordre de 100 à 200 MHz entraînerait un décalage simultané vers la droite des sommets des deux lobes qui auraient tendance à s'éloigner l'un de l'autre, le creux 38 devenant de plus en plus marqué. Pour l'antenne complémentaire sectorielle, le diagramme en roulis est sensiblement celui représenté à la figure 11 et les commentaires sur cette figure faits ci-dessus restent valides, la valeur G devant ici aussi être prise égale à: nh/5À'.

L'adaptation de l'antenne peut être réalisée comme pour l'antenne complémentaire courbée, avec des performances comparables (voir les explications données ci-dessous notamment en référence à la figure 14).

Partant de l'antenne complémentaire de la figure 7, une possibilité pour améliorer le diagramme en roulis par rapport à celui de la figure 11 consiste à réduire la dimension d jusqu'à ce que les parties rayonnantes actives (centres de phase), situées légèrement au-delà de la fente, pour chaque demi-antenne, soient pratiquement au contact l'une de l'autre, raison pour laquelle ce quatrième mode de réalisation de l'antenne selon l'invention, illustré sur les figures 12 et 13 est dénommé antenne à fentes contiguës. Le rapprochement maximal qui semble possible pour les fréquences de fonctionnement de quelques GHz utilisées est de l'ordre de 2 h. La figure 12 représente, avec arrachement, une antenne à fentes contiguës dont les caractéristiques, mise à part la réduction en largeur de la bande 39, sont les mêmes que celles de l'antenne complémentaire de la figure 7.

On a par exemple calculé, réalisé et expérimenté l'antenne ayant les caractéristiques suivantes:

La grandeur G n'est pas corrigée dans ce cas et reste conforme à la formule 20 car le diagramme en roulis obtenu est pratiquement une cardioïde.

La loi donnant I₁ et 1₂ en fonction de z est:

Les diagrammes en tangage calculé (en trait interrompu) et mesuré (en trait plein) sont représentés à la figure 13. L'angle θ_{°} est égal à 62°. Les lobes secondaires sont très atténués (inférieurs à -20 dB) pour: θ<θ_{°} et pour 8 voisin de 90° (angle pour lequel on a une direction aveugle). Concernant les deux courbes, on observe un fort lobe arrière pour lequel il existe des différences de forme et d'amplitude notables. Le sommet de ce lobe arrière se situe dans les deux cas à l'abscisse: θ=180-62=118°. Il s'agit donc du lobe principal du rayonnement réfléchi par l'extrémité de l'antenne éloignée du point d'alimentation. Il est possible d'atténuer fortement ce lobe arrière en plaçant une (des) charge(s) adaptée(s) à cette extrémité de l'antenne ou bien en allongeant cette dernière. La concordance entre les deux courbes de la figure 13 est d'une façon générale moins marquée que dans les cas précédentes (figures 5, 9 et 10) surtout en ce qui concerne le nombre et la forme des lobes secondaires, ce qui revient à dire que l'antenne de la figure 12 a un fonctionnement plus difficile à prévoir que pour les précédentes à partir de la théorie exposée ci-dessus. Cette particularité s'explique probablement par le fait que les deux demi-antennes sont très rapprochées, que les rayonnements émis font interférence entre eux de façon à créer un mode parasite supplémentaire et que la théorie en question ne suffit plus pour expliquer entièrement à elle seule les diagrammes de rayonnement réels mesurés. Pour une fréquence de fonctionnement de 7,7 GHz pour l'antenne.de la figure 12, le nombre de lobes secondaires est réduit en comparaison avec la figure 13 (le fort lobe arrière étant toujours présent) et l'angle θ_{°} se situe à 72°. Pour 8,2 GHz, le nombre de lobes arrière est augmenté avec toujours un fort lobe arrière à environ -8 dB par rapport au lobe principal et l'angle 8₀ se situe à 52°.

Dans ce qui précède, on a volontairement passé sous silence le problème d'adaptation de l'antenne pour ne pas surcharger l'exposé. L'homme du métier sait en général résoudre ce genre de problème qui, sans être capital peut être cependant la cause principale d'un mauvais fonctionnement de l'antenne lorsqu'il est négligé ou mal résolu. On indique ci-dessous en référence à la figure 14 une solution possible pour mieux adapter l'antenne complémentaire selon l'invention notamment.

L'impédance caractéristique d'un guide d'onde rectangulaire de hauteur h et de largeur 21, rempli d'un diélectrique de constante εᵣ est donnée dans la littérature par: l'impédance Z. étant mesurée au milieu entre les parois larges du guide, à l'intersection d'un plan méridien et d'un plan transversal. Or une antenne élémentaire semblable à celle de la figure 1 est telle que la répartition des champs électrique et magnétique dans l'antenne élémentaire, soit la même que celle d'un côté du guide. L'impédance caractéristique d'une antenne élémentaire est donc telle que mise en parallèle avec elle-même, on retrouve Zₑ, soit:

Il suffira donc, pour que la transition ligne microruban-antenne élémentaire soit bonne, que l'impédance caractéristique de la ligne transmettant l'énergie à l'antenne soit égale à Z_{c(AE)}. De plus, l'antenne n'étant pas infinie, il faut placer la transition à une distance (n entier positif) de tout court-circuit, sauf si n est suffisamment grand pour que le niveau de rayonnement réfléchi soit négligeable, ce qui est généralement le cas de l'antenne selon l'invention. On notera que dans le cas des antennes complémentaires les impédances caractéristiques des deux antennes élémentaires sont en parallèle et conduisent de ce fait à l'impédance Zₒ. D'autre part si, pour une raison géométrique quelconque une antenne élémentaire est telle qu'à l'abscisse z=ip il ne peut plus y avoir propagation, l'énergie revient alors sur la transition, créant pour cette antenne un T.O.S. moins bon que pour l'autre antenne élémentaire. Ceci entraîne que la première antenne élémentaire reçoit donc moins d'énergie. Cette remarque est d'importance, car elle signifie que lorsqu'on additionne les illuminations des antennes élémentaires il faut en fait pondérer chaque illumination par le T.O.S. propre de chaque antenne élémentaire considérée.

Dans le cas d'antennes complémentaires, du fait de la non adaptation à 50 ohms, il peut s'avérer nécessaire de créer une dissymétrie au niveau de l'alimentation comme décrit ci-dessous en référence à la figure 14 sur laquelle n'est représentée que la partie alimentée tronquée de l'antenne.

En ce qui concerne sa partie rayonnante, l'antenne de la figure 14 est semblable à celle de la figure 7. Par contre, sa partie restante diffère par le fait que la ligne microruban 41 traverse la bande de largeur d légèrement en biais de façon telle qu'elle débouche au point d'alimentation P₄₂ relatif à la demi-surface 42 dans une partie volontairement élargie de l'extrémité alimentée de l'antenne (largeur 1₀ telle que I_{°}>I₁>I₂) alors que le point opposé P₄₃ débouche dans la partie rayonnante non élargie de l'antenne élémentaire située en regard. L'élargissement à 1₀ de part et d'autre de l'extrémité alimentée de l'antenne s'accompagne d'un raccourcissement de cette extrémité qui est du même ordre de grandeur. On obtient ainsi un effet de cavité résonnante réglable pour la demi-surface 42, ce qui permet d'optimiser l'adaptation globale de t'antenne complémentaire. Le décalage longitudinal entre points d'alimentation P₄₂ et P₄₃ implique un léger déphasage géométrique (comme c'est le cas pour l'antenne associée de la figure 3 où ce déphasage est recherché). Il s'agit ici d'un déphasage parasite qui peut être compensé par un déphasage électrique de même amplitude et de sens opposé obtenu grâce à un décentrage adéquat faible de la prise de l'antenne sur la ligne microruban 41. Le dispositif de la figure 14 permet aussi d'élargir la bande d'adaptation de l'antenne concernée.

En pratique, les deux applications numériques indiquées ci-dessus pour l'antenne complémentaire (sectorielle et non sectorielle) ont été faites en utilisant le dispositif de la figure 14 et c'est avec ce mode d'adaptation particulier qu'ont été obtenus les diagrammes de rayonnement des figures 9, 10 et 11, en prenant pour 1₀ la valeur 9 mm et pour décalage longitudinal entre les points d'alimentation P₂₈ et P₂₉ la valeur 1 mm, l'emplacement de la prise n'étant plus en 31 comme indiqué sur la figure 7 mais légèrement décalé.

Dans ces conditions, les adaptations sont les suivantes: pour les deuxième et troisième modes de réalisation, soit l'antenne complémentaire non sectorielle et l'antenne complémentaire sectorielle des figures 9 à 11, l'impédance caractéristique de la demi-antenne 28 est voisine de 55 Q (largeur I_{°}). L'impédance caractéristique de la demi-antenne 29 est de 155 Q pour l'antenne complémentaire non sectorielle et de 140 Q pour l'antenne complémentaire sectorielle (largeur I₂). Pour l'antenne non sectorielle, la répartition d'énergie est alors théoriquement de l'ordre de 3/4 pour l'antenne élémentaire de largeur I₁ et 1/4 pour l'antenne élémentaire de largeur 1₂, soit un niveau relatif en tension de 58% entre les deux antennes élémentaires. En pratique, le niveau relatif en tension réel obtenu (diagramme de la figure 9), n'est pas de 58% mais de 38%.

Le T.O.S. obtenu pour cette antenne, indiqué ci-dessus est bien du même ordre qu'un T.O.S. théorique de -dB obtenu pour une impédance globale de l'antenne de:

Pour l'antenne sectorielle, la répartition d'énergie est de 28% pour l'antenne élémentaire de largeur I₁ et de 72% pour l'autre antenne élémentaire, soit un niveau relatif en tension théorique de 62% entre les deux antennes élémentaires. Le niveau relatif en tension réel obtenu (diagramme de la figure 10) est de 60%.

Il existe d'autres méthodes connues d'adaptation d'antennes qui sont à la portée de l'homme du métier et qui sont compatibles avec les antennes selon l'invention, telle par exemple la transformation de l'extrémité alimentée de l'antenne en une cavité résonnante, ce qui peut être une solution intéressante pour l'antenne à fentes contiguës. Dans le même ordre d'idées, s'il s'avère que telle ou telle antenne présente un niveau trop élevé pour les lobes secondaires arrière, c'est-à-dire résultant de l'énergie réfléchie à l'extrémité de l'antenne éloignée du point d'alimentation, il est toujours possible d'éliminer en substance ce rayonnement réfléchi en plaçant à cette dernière extrémité des charges adaptées. On notera par ailleurs que lorsque le diagramme en roulis a une forme très proche de celle de la cardioïde, deux antennes selon l'invention disposées sur des génératrices diamétralement opposées du cylindre que constitue le missile support, par exemple, suffisent pour obtenir le diagramme en roulis idéal de forme circulaire. Lorsque le diagramme en roulis de l'antenne s'éloigne de la forme en cardioïde, c'est-à-dire qu'il devient moins large, il est nécessaire, lorsqu'on souhaite une couverture angulaire complète de 360° de disposer un nombre égal ou supérieur à 3 d'antennes régulièrement espacées en position angulaire l'une par rapport à l'autre autour de l'engin support.

## Revendications

1. Antenne directive double pour hyperfréquences pouvant rayonner des ondes décimétriques ou centimétriques selon une plage angulaire étroite dont l'angle médian θₒ appartient à la plage 5°―85°, constituée par un volume de forme parallélépipédique rectangle d'épaisseur e, de longueur L et de largeur Iₜ et comportant un matériau support d'épaisseur h et de constante diélectrique εᵣ dont la surface est presque entièrement métallisée, ladite antenne étant destinée à être plaquée sur la paroi extérieure d'un missile ou d'un aéronef, caractérisée en ce que la partie rayonnante de l'antenne au seul emplacement de laquelle le matériau diélectrique est en contact avec le milieu ambiant, compte non tenu de la présence d'un radôme, éventuel, se réduit à une bande (11; 27) de largeur fixe d, qui s'étend sur une première grande face dudit parallélépipède dans le sens de la longueur de façon à partager en deux demi-surfaces métallisées sensiblement égales (6, 7; 28, 29) ladite première grande face, la largeur d de ladite bande étant de l'ordre de plusieurs unités de fois l'épaisseur e, la deuxième grande face métallisée constituant le plan de masse de l'antenne, les deux grandes faces étant reliées au niveau de leurs bords latéraux externes par des courts-circuits, qu'une ligne microruban (8; 26) qui traverse ladite bande (11; 27) relie électriquement lesdites deux demi-surfaces en des points de leur bord libre (P₆, P₇; P₂₈, P₂₉) dont la position prédéterminée se situe à proximité d'une première extrémité de chacune desdites demi-surfaces, que la prise de l'antenne est située en un point prédéterminé (13; 31) de ladite ligne microruban, que l'épaisseur e est de l'ordre de celle d'un circuit imprimé, la longueur L étant, avec l'épaisseur e, dans un rapport tel que l'énergie réfléchie à la deuxième extrémité éloignée de chacune desdites demi-surfaces soit négligeable, et étant supérieure à deux fois la longueur d'onde A de l'onde à émettre, et que la largeur It, somme des largeurs respectives I₁, I₂ desdites demi-surfaces et de la dimension d est comprise entre 0,2 λ et 0,6 λ.

2. Antenne directive selon la revendication 1, caractérisée en ce que les points communs entre ladite ligne microruban et ledit bord libre de chaque demi-surface se situent à une distance égaie à: À/4 cos θ_{°} par rapport aux premières extrémités respectives desdites demi-surfaces.

3. Antenne directive selon la revendication 1 ou 2, caractérisée en ce que lesdites deux demi-surfaces métallisées sont décalées longitudinalement d'une distance D inférieure ou égale à À pour créer entre leurs bords libres un déphasage géométrique de valeur prédéterminée, ladite ligne microruban présentant une partie longitudinale qui s'étend sur une longueur égale à D au milieu de ladite bande.

4. Antenne directive selon la revendication 3, caractérisée en ce que les dimensions I₁ et I₂ sont égales et que la prise de l'antenne se situe en un point de ladite partie longitudinale tel que les points de contact entre la ligne microruban et lesdites deux demi-surfaces présentent un déphasage électrique propre à assurer l'addition des champs engendrés en phase de part et d'autre de ladite bande en tout point où les bords libres desdites deux demi-surfaces sont en regard.

5. Antenne directive selon la revendication 1 ou 2, caractérisée en ce que ladite ligne microruban s'étend perpendiculairement à ladite bande et comporte en son centre ladite prise, et que lesdites deux demi-surfaces métallisées ont des largeurs I₁ et I₂ légèrement différentes et qui varient le long de l'antenne, de façon que le bord extérieur d'une demi-surface présente une forme légèrement convexe alors que l'autre demi-surface présente un bord extérieur de forme légèrement concave, de façon que les champs engendrés de part et d'autre de ladite bande soient en opposition de phase à proximité de ladite première extrémité de l'antenne et en phase au milieu de l'antenne.

6. Antenne directive selon la revendication 1 ou 2, caractérisée en ce qu'elle est sectorielle et comporte à cet effet une ligne microruban qui s'étend en substance perpendiculairement à ladite bande et qui est munie sensiblement en son centre de ladite prise, et que la largeur I₁, respectivement I₂, de chaque demi-surface est constante, les dimensions I₁ et 1₂ différant entre elles de quelques pour cent.

7. Antenne directive pour laquelle un bon diagramme en roulis sensiblement en forme de cardioïde est requis selon l'une des revendications 1 à 6, caractérisée en ce que ladite bande présente une largeur d réduite de l'ordre de deux fois l'épasseur e de l'antenne.

8. Antenne directive selon l'une des revendications 1 à 7, caractérisée en ce que sur la longueur d'antenne comprise entre leur point de contact avec la ligne microruban et leur première extrémité, lesdites demi-surfaces métallisées ont une largeur I_{°} légèrement supérieure aux largeurs 1₁, respectivement 1₂, qu'elles présentent sur la partie restante de leur longueur.

9. Antenne directive selon la revendication 8, caractérisée en ce que la ligne microruban entre en contact avec le bord libre d'une demi-surface au niveau de sa partie élargie et avec le bord libre de l'autre surface au niveau de sa partie de largeur 1₁, respectivement 1₂.

10. Antenne directive selon l'une des revendications 1 à 9, caractérisée en ce que ledit matériau support de l'antenne est du verre époxy.

11. Antenne directive selon l'une des revendications 1 à 9, caractérisée en ce que la matériau support de l'antenne est du verre téflon.

## Patentansprüche

1. Doppelstrahlerrichtantenne für Mikrowellen, die entsprechend einem engen Winkelbereich, dessen mittlerer Winkel θ_{°} dem Bereich von 5°―85° zugeordnet ist, Dezimeter- oder Zentimeter- wellen ausstrahlen kann, wobei diese Antenne durch einen im wesentlichen parallelepipedförmigen Körper mit einer Dicke e, einer Länge L und einer Breite Iₜ gebildet ist und aus einem Trägermaterial besteht mit einer Dicke h und mit einer relativen Dielektrizitätzkonstante εᵣ, dessen Oberfläche nahezu völlig metallisiert worden ist, wobei die Antenne gemeint ist, fluchtend in einer Aussenwand eines Flugkörpers angeordnet zu werden, dadurch gekennzeichnet, dass der Strahlungsteil der Antenne an der Stelle, wo das dielektrische Material mit der Umgebung in Kontakt ist, wobei das etwaige Vorhandensein eines Antennendoms nicht berücksigtigt wird, auf ein Band (11; 27) veringert wird mit einer festen Breite d, die sich über eine erste grosse Fläche des genannten Parallelepipeds in der Längsrichtung derart erstreckt, dass es die genannte erste grosse Fläche in zwei im wesentlichen gleich grosse metallisierte Teilflächen aufteilt, wobei die Breite d des genannten Bandes in der Grössenordnung von einigen Malen der Dicke e liegt, wobei die zweite grosse metallisierte Fläche die Massenfläche der Antenne bildet, wobei die zwei grossen Flächen im Bereich ihrer lateralen Aussenränder durch Kurzschaltungen miteinander verbunden sind, dass eine Mikrostreifenleitung (8; 26), die das genannte Band (11; 27) schneidet, die genannten zwei Teilflächen an Stellen ihres freien Randes (P₆, P₇; P₂₈, P₂₉) elektrisch miteinander verbindet, deren vorbestimmte Lage in der Nähe eines ersten Endes jeder der genannten Teilflächen liegt, dass der Antennenschluss an einer vorbestimmten Stelle (13; 31) der genannten Mikrostreifenleitung liegt, dass die Dicke e der Grössenordnung einer Printplatte ist, dass es ein derartiges Verhältnis zwischen der Länge L und der Dicke e gibt, dass die von dem zweiten, von jeder der genannten Teilflächen entfernt liegenden Ende reflektierte Energie im wesentlichen vernachlässigt werden kann und auf jeden Fall höher ist als die doppelte Wellenlänge A der zu übertragenden Welle und dass die Breite It, welche die Summe der betreffenden Breiten 1₁, 1₂ der genannten Teilflächen ist, und die Abmessunge d zwischen 0,2 A und 0,6 A liegt.

2. Richtantenne nach Anspruch 1, dadurch gekennzeichnet, dass die gemeinsamen Punkte zwischen der genannten Mikrostreifenleitung und dem genannten freien Rand jeder Teilfläche in einem Abstand voneinander liegen, der dem Wert λ/4 cos θ_{°} in bezug auf die betreffenden ersten Enden der genannten Teilflächen entspricht.

3. Richtantenne nach Anspruch 1 oder 2, dadurch gekennzeichnet, dass die genannten zwei metallisierten Teilflächen über einen Abstand D, der kleiner oder gleich dem Wert λ ist in der Längsrichtung verschoben sind um zwischen ihren freien Rändern eine geometrische Verschiebung eines vorbestimmten Wertes zu erzeugen, wobei die genannte Mikrostreifenleitung einen Längsteil aufweist, der sich über eine Länge erstreckt, die in der Mitte des genannten Bandes dem Wert D entspricht.

4. Richtantenne, nach Anspruch 3, dadurch gekennzeichnet, dass die Abmessungen l₁ und l₂ einander gleich sind und dass der Antennanschluss an einer derartigen Stelle des genannten Längsteils liegt, dass die Kontaktstellen zwischen der Mikrostreifenleitung und den genannten zwei Teilflächen eine elektrische Verschiebung darstellen, durch die das Zusammenfügen der auf beiden Seiten des genannten Bandes phasengleich erzeugten Felder gewährleistet wird und zwar an jeder Stelle, wo die freien Ränder der genannten Teilflächen einander zugewandt sind.

5. Richtantenne nach Anspruch 1 oder 2, dadurch gekennzeichnet, dass die genannte Mikrostreifenleitung sich senkrecht zu dem genannten Band erstreckt und in der Mitte den genannten Anschluss aufweist und dass die zwei genannten metallisierten Teilflächen eine Breite I₁ bzw. I_{Z} aufweisen, die etwas voneinander abweichen und die längs der Antenne derart variieren, dass der Aussenrand der einen Teilfläche eine leichte konvexe Form aufweist, während die andere Teilfläche einen Aussenrand mit einer leichten konkaven Form aufweist, so dass die auf beiden Seiten des genannten Bandes erzeugten Felder in der Nähe des genannten ersten Endes der Antenne in entgegengesetzter Phase sind und in der Mitte der Antenne phasengleich sind.

6. Richtantenne nach Anspruch 1 oder 2, dadurch gekennzeichnet, dass sie eine Sektorische Antenne ist und dazu eine Mikrostreifenleitung aufweist, die sich im wesentlichen senkrecht zu dem genannten Band erstreckt und in der Mitte im wesentlichen mit dem genannten Anschluss versehen ist und dass die Breite I₁ bzw. I₂ jeder Teilfläche konstant ist, wobei die Abmessungen 1₁ und 1₂ um einige Prozentsätze voneinander abweichen.

7. Richtantenne, für die eine gute Rollkurve im wesentlichen in Form einer Herzkurve erforderlich ist nach einem der Ansprüche 1 bis 6, dadurch gekennzeichnet, dass das genannte Band eine verringerte Breite d hat und zwar in der Grössenordnung der doppelten Dicke e der Antenne.

8. Richtantenne nach einem der Ansprüche 1 bis 7, dadurch gekennzeichnet, dass über die Länge der Antenne zwischen der Kontaktstelle mit der Mikrostreifenleitung und dem ersten Ende, die genannten metallisierten Teilflächen eine Breite lₒ aufweisen, die etwas grösser ist als die Breite 1₁ bzw. 1₂, die sie in dem restlichen Teil der Länge aufweisen.

9. Richtantenne nach Anspruch 8, dadurch' gekennzeichnet, dass die Mikrostreifenleitung den freien Rand der einen Teilfläche im Bereich des verbreiterten Teils und den freien Rand der anderen Teilfläche im Bereich der Breite 1₁ bzw. 1₂ kontaktiert.

10. Richtantenne nach einem der Ansprüche 1 bis 9, dadurch gekennzeichnet, dass das genannte Trägermaterial der Antenne Epoxyglas ist.

11. Richtantenne nach einem der Ansprüche 1 bis 9, dadurch gekennzeichnet, dass das Trägermaterial der Antenne Teflonglas ist.

## Claims

1. A dual directional antenna for high frequencies, capable of radiating decimetric or centimetric waves in accordance with a narrow angular range whose median angle θ_{°} belongs to the range 5°―85°, formed, by a solid having a substantially rectangular parallelepiped shape having a thickness e, a length L and a width Iₜ and comprising a substrate material having a thickness h and a dielectric constant εᵣ, whose surface is almost entirely metal-plated, the said antenna being intended to be flush-mounted on the outside wall of a missile or an aircraft, characterized in that the radiating portion of the antenna there where the dielectric material is in contact with the environment, not taking the presence of any radome into account, is reduced to a band (11; 27) having a fixed width d, which extends over a first large face of the said parallelepiped in the longitudinal direction so as to divide the said first large face into two substantially equal metal-plated semi-surfaces, (6, 7; 28, 29) the width d of the said band being of the order of several times the thickness e, the second large metal-plated face constituting the ground plane of the antenna, the two large faces being interconnected in the region of the external lateral boundaries by short circuits, that a microstrip line (8; 26) which crosses the said band (11; 27) electrically interconnects the said two semi-surfaces in points of their free boundary (Pₐ, P₇, P₂₈, P29) whose predetermined position is located near a first end of each of the said semi-surfaces, that the antenna socket is located at a predetermined point (13; 31) of the said microstrip line, that the thickness e is of the order of that of a printed circuit, there being such a ratio between the length L and the thickness e that the energy reflected at the second end remote from each of the semi-surfaces can substantially be disregarded, and being in any case higher than twice the wavelength X of the wave to be transmitted, and that the width which is the sum of the respective widths I₁, I₂ of the said semi-surfaces and the dimension d is comprised between 0.2 λ and 0.6 λ.

2. A directional antenna as claimed in Claim 1, characterized in that the junction points between the said microstrip line and the said free boundary of each semi-surface is located at a distance equal to: λ/4 cos θ_{°} with respect to the first respective ends of the said semi-surfaces.

3. A directional antenna as claimed in Claim 1 or 2, characterized in that the said two metal-plated semi-surfaces are shifted longitudinally over a distance D less than or equal to λ to produce between their free boundaries a geometric shift of a predetermined value, the said microstrip line exhibiting a longitudinal portion which extends over a length equal to D in the centre of the said band.

4. A directional antenna as claimed in Claim 3, characterized in that the dimensions I₁ and I₂ are equal and that the antenna socket is located at a point of the said longitudinal portion such that the points of contact between the microstrip line and the said two semi-surfaces exhibit an electric shift adequate to ensure the addition of the in-phase generated fields on either side of the said band at each point where the free boundaries of the said two semi-surfaces face each other.

5. A directional antenna as claimed in Claim 1 or 2, characterized in that the said microstrip line extends perpendicularly to the said band and comprises in its centre the said socket, and that the said two metal-plated semi-surfaces have widths 1₁ and 1₂ which slightly differ and which vary along the antenna such that the exterior boundary of one semi-surface exhibits a slightly convex shape while the other semi-surface exhibits an exterior boundary of a slightly concave shape, so that the fields generated on either side of the said band are substantially in phase-opposition near the said first end of the antenna and in-phase in the centre of the antenna.

6. A directional antenna as claimed in Claim 1 or 2, characterized in that it is a sectorial antenna and comprises for that purpose a microstrip line which in substance extends perpendicularly to the said band and the said socket is provided substantially in its centre, and that the width I₁ and 1₂, respectively of each semi-surface is constant, the dimensions I₁ and I₂ differing from each other by some per cent.

7. A directional antenna for which a good roll diagram substantially in the shape of a cardioid is required as claimed in any of the Claims 1 to 6, characterized in that the said band has a reduced width d of the order of twice the thickness e of the antenna.

8. A directional antenna as claimed in any of the Claims 1 to 7, characterized in that along the length of the antenna between their points of contact with the microstrip line and their first end, the said metal-plated semi-surfaces have a width lₒ which is slightly higher than the respective widths l₁ and I₂, which they exhibit in the remaining portion of their lengths.

9. A directional antenna as claimed in Claim 8, characterized in that the microstrip line enters into contact with the free boundary of a semi-surface in the region of its widened portion and with the free boundary of the other surface in the region of its portion of the width I₁ and 1₂, respectively.

10. A directional antenna as claimed in any of the Claims 1 to 9, characterized in that the said substrate material of the antenna is epoxy glass.

11. A directional antenna as claimed in any of Claims 1 to 9, characterized in that the substrate material of the antenna is teflon glass.
